# EUROPÄISCHE PATENTANMELDUNG

(11) **EP 4 621 156 A1**
(43) Veröffentlichungstag der Anmeldung: **24.09.2025**
(21) Anmeldenummer: 25163624.7
(22) Anmeldetag: 13.03.2025
(51) Int. Cl.: E04D 3/30, E04C 2/32, E04D 3/32

(54) **WETTERSCHUTZELEMENT**

(30) Priorität: 22.03.2024 DE 102024108323
(71) Anmelder: Vollmer Verwaltung GbR, 72805 Lichtenstein (DE)
(72) Erfinder: Vollmer, Karl Helmut, 72805 Lichtenstein (DE)
(74) Vertreter: Kohler Schmid Möbus Patentanwälte

(57) **Zusammenfassung**

Die Erfindung betrifft ein Wetterschutzelement (10, 30, 40, 50, 60) aus einem flachen Material, wobei das Wetterschutzelement (10, 30, 40, 50, 60) mehrere Hochsicken aufweist und das Wetterschutzelement (10, 30, 40, 50, 60) zumindest zwei Hochsicken unterschiedlicher Höhe aufweist, wobei die niedrige Hochsicke (14) zur Befestigung an einer Tragstruktur (102) vorgesehen und geeignet ist.

## Beschreibung

Die Erfindung betrifft ein Wetterschutzelement aus einem flachen Material, wobei das Wetterschutzelement mehrere Hochsicken aufweist.

Derartige Wetterschutzelemente sind beispielsweise unter der Bezeichnung "Trapezblech" bekannt. Sie werden beispielsweise als Dachplatten verwendet. Die Befestigung an einer Unterkonstruktion erfolgt derart, dass Schrauben durch die Hochsicken hindurch in eine Tragstruktur geschraubt werden. Das Schrauben durch die Hochsicken erfolgt, da sich auf den Hochsicken kein Wasser sammelt und somit das Wetterschutzelement fluiddicht an der Tragstruktur befestigt werden kann. Würde durch die Tiefsicken zwischen den Hochsicken geschraubt, so könnte sich in den Tiefsicken Wasser sammeln, welches dann im Bereich der Schrauben in die Tragstruktur dringen könnte.

Problematisch an der Befestigung mittels Hochsicken ist, dass keine weiteren Elemente auf den Wetterschutzelementen befestigt werden können, wie beispielsweise Photovoltaikpaneele, da die Schraubenköpfe, die über die Hochsicken hervorstehen, dies beeinträchtigen.

Aufgabe der vorliegenden Erfindung ist es daher, ein Wetterschutzelement bereitzustellen, auf dem noch weitere Komponenten befestigt werden können.

Gelöst wird diese Aufgabe erfindungsgemäß durch ein Wetterschutzelement aus einem flachen Material, wobei das Wetterschutzelement mehrere Hochsicken aufweist, wobei das Wetterschutzelement zumindest zwei Hochsicken unterschiedlicher Höhe aufweist und die niedrigere Hochsicke zur Befestigung an einer Tragstruktur vorgesehen und geeignet ist. Wenn unterschiedlich hohe Hochsicken vorgesehen sind, kann die Befestigung des Wetterschutzelements über die niedrigeren Hochsicken erfolgen. Die niedrigeren Hochsicken sind dabei vorzugsweise so hoch, dass bei normalen Niederschlagsmengen diese nicht vollständig von Wasser überdeckt sind. Dadurch ist eine dichte Befestigung möglich. Andererseits muss nicht durch die höheren Hochsicken geschraubt werden. Auf diesen höheren Hochsicken können somit weitere Elemente, wie beispielsweise Photovoltaikelemente, befestigt werden. Diese können beispielsweise auf die höheren Hochsicken aufgeklebt werden.

Besonders vorteilhaft ist es, wenn die Höhe der niedrigeren Hochsicke mindestens 5 %, vorzugsweise mindestens 10 %, besonders bevorzugt mindestens 20 % der Höhe der höheren Hochsicke beträgt. Dadurch ist die niedrige Hochsicke für eine wasserdichte Befestigung hoch genug.

Das Wetterschutzelement kann auf einer Ebene liegende Auflagestellen, insbesondere Auflagepunkte, Auflagelinien und/oder Auflageflächen, aufweisen. Die Hochsicken erstrecken sich also von dieser Ebene nach oben. Durch die Auflagestellen wird sichergestellt, dass das Wetterschutzelement ausreichend durch eine Tragstruktur gestützt werden kann.

Die Höhe der einen niedrigen Hochsicke oder der mehreren niedrigen Hochsicken kann mindestens 5 mm, vorzugsweise mindestens 30 mm betragen. Mit solchen Höhen kann sichergestellt werden, dass bei normalen Niederschlagsmengen die niedrigen Hochsicken nicht vollständig unter Wasser stehen und somit eine dichte Befestigung des Wetterschutzelements sichergestellt ist.

Weitere Vorteile ergeben sich, wenn die höhere Hochsicke mindestens 5 mm höher ist als die niedrige Hochsicke. Die Höhendifferenz zwischen niedriger Hochsicke und hoher Hochsicke ist dabei ausreichend groß, sodass eine Schraube, und gegebenenfalls Kalotte, die zur Befestigung der niedrigen Hochsicke verwendet werden, unter dem Niveau der höheren Hochsicke bleibt. Somit wird eine Befestigung von weiteren Komponenten, wie Photovoltaikmodulen, auf den hohen Hochsicken nicht durch die Befestigung an den niedrigen Hochsicken beeinträchtigt.

Besonders bevorzugt sind zumindest zwei hohe Hochsicken vorgesehen. Wenn zwei hohe Hochsicken vorgesehen sind, bilden sich zwei Auflagestellen, auf denen eine weitere Komponente, wie z. B. ein Photovoltaikmodul, aufgelegt und befestigt werden kann.

Weiterhin können zumindest zwei niedrige Hochsicken vorgesehen sein. Dadurch kann eine zuverlässige Befestigung des Wetterschutzelements an einer Tragstruktur erfolgen.

Bei einer Ausgestaltung der Erfindung kann vorgesehen sein, dass zwischen zwei höheren Hochsicken mindestens eine niedrige Hochsicke angeordnet ist. Zwischen zwei hohen Hochsicken können auch mehrere niedrige Hochsicken angeordnet sein.

Außerdem ist es denkbar, dass mehrere hohe Hochsicken nebeneinander angeordnet sind.

Zwischen zwei niedrigen Hochsicken kann zumindest eine höhere Hochsicke angeordnet sein. Über die niedrigen Hochsicken kann die Befestigung an einer Tragstruktur und über die höheren Hochsicken kann die Befestigung von zusätzlichen Komponenten erfolgen.

Gemäß einer Ausgestaltung der Erfindung können hohe und niedrige Hochsicken abwechselnd angeordnet sein.

Gemäß einer weiteren Variante der Erfindung können mehr hohe Hochsicken als niedrige Hochsicken vorgesehen sein.

Weiterhin kann vorgesehen sein, dass alle hohen Hochsicken die gleiche Höhe aufweisen. Außerdem können alle niedrigen Hochsicken die gleiche Höhe aufweisen. Somit kann das Wetterschutzelement zwei Arten von Hochsicken aufweisen, nämlich hohe Hochsicken, die alle die gleiche Höhe aufweisen und niedrige Hochsicken, die ebenfalls alle die gleiche Höhe aufweisen. Grundsätzlich wäre es jedoch denkbar, mehr als zwei Hochsicken unterschiedlicher Höhe vorzusehen. Die höchsten Hochsicken würden dabei der Auflage von weiteren Komponenten, wie Photovoltaikmodulen, dienen.

Vorteile ergeben sich, wenn die eine oder die mehreren Hochsicken oben eben ausgebildet ist/sind. Sie sind somit mit einer Auflagefläche versehen, sodass weitere Komponenten flächig auf die hohen Hochsicken aufgelegt werden können.

Eine besonders gute Stabilität der Hochsicken und des Wetterschutzelements insgesamt ergibt sich, wenn die Hochsicken trapezförmig ausgebildet sind.

Bei einer alternativen Ausgestaltung kann das Wetterschutzelement im Querschnitt wellenförmig ausgebildet sein. Die Hochsicken sind somit abgerundet.

Das Wetterschutzelement kann aus Metall, insbesondere Aluminium oder Stahl, oder aus Kunststoff, insbesondere faserverstärktem Kunststoff, ausgebildet sein. Die Wetterschutzelemente sind aus diesen Materialien besonders einfach herstellbar. Außerdem weisen sie ein relativ geringes Gewicht auf. Gleichzeitig ist eine gute Wasserdichtigkeit und Witterungsbeständigkeit gegeben.

Das flache Material, aus dem das Wetterschutzelement ausgebildet ist, kann eine Materialstärke im Bereich von 0,3 mm bis 2 mm, vorzugsweise im Bereich von 0,6 mm bis 1,0 mm aufweisen. Mit solchen Materialstärken wird ein guter Kompromiss zwischen Stabilität und niedrigem Gewicht erreicht.

In den Rahmen der Erfindung fällt außerdem eine Dachkonstruktion mit einer Tragstruktur und zumindest einem erfindungsgemäßen Wetterschutzelement, wobei das Wetterschutzelement durch zumindest eine Schraube an der Tragstruktur befestigt ist und die Schraube durch eine niedrige Hochsicke geschraubt ist.

Gemäß einer Weiterbildung kann die Dachkonstruktion eine weitere Komponente, insbesondere ein Photovoltaikmodul, aufweisen, welches auf den hohen Hochsicken des Wetterschutzelements befestigt ist, insbesondere mit diesen verklebt ist.

Weitere Merkmale und Vorteile der Erfindung ergeben sich aus der nachfolgenden detaillierten Beschreibung von Ausführungsbeispielen der Erfindung anhand der Figuren der Zeichnung, die erfindungswesentliche Einzelheiten zeigt, sowie aus den Ansprüchen. Die dort gezeigten Merkmale sind nicht notwendig maßstäblich zu verstehen und derart dargestellt, dass die erfindungsgemäßen Besonderheiten deutlich sichtbar gemacht werden können. Die verschiedenen Merkmale können je einzeln für sich oder zu mehreren in beliebigen Kombinationen bei Varianten der Erfindung verwirklicht sein.

In der schematischen Zeichnung sind Ausführungsbeispiele der Erfindung dargestellt und in der nachfolgenden Beschreibung näher erläutert.

Es zeigen:
- Fig. 1: ein Wetterschutzelement mit abwechselnd hohen und niedrigen Hochsicken, die trapezförmig ausgebildet sind;
- Fig. 2: ein Wetterschutzelement mit hohen und niedrigen Hochsicken, wobei jeweils mindestens zwei Hochsicken der gleichen Höhe nebeneinander angeordnet sind;
- Fig. 3: ein Wetterschutzelement mit mehr hohen als niedrigen Hochsicken;
- Fig. 4: ein Wetterschutzelement ähnlich dem der Fig. 1 mit größerem Höhenunterschied zwischen hohen und niedrigen Hochsicken;
- Fig. 5: ein im Schnitt wellenförmiges Wetterschutzelement;
- Fig. 6: eine Dachkonstruktion.

Fig. 1 zeigt eine perspektivische schematische Darstellung eines Wetterschutzelements 10. Das Wetterschutzelement 10 weist höhere Hochsicken 12 und im Vergleich dazu niedrigere Hochsicken 14 auf. Weiterhin weist das Wetterschutzelement 10 als Auflageflächen ausgebildete Auflagestellen 16 auf, die zwischen zwei Hochsicken 12, 14 angeordnet sind. Die Auflagestellen 16 liegen auf einer Ebene 20. Von dieser Ebene 20 aus erstrecken sich die Hochsicken 12, 14 nach oben. Die niedrigeren Hochsicken 14 sind dafür vorgesehen, an einer Tragstruktur befestigt zu werden. Dafür kann/können eine oder mehrere Schraube(n) von oben durch die niedrigeren Hochsicken 14 geschraubt werden. Im gezeigten Ausführungsbeispiel weisen die höheren Hochsicken 12 oben eine Ebene 18 auf. Sie weisen somit eine Auflagefläche auf, auf der weitere Komponenten, wie beispielsweise ein PV-Modul, befestigt werden können. Insbesondere kann ein solches Modul auf die höheren Hochsicken 12 geklebt werden.

Weiterhin ist zu erkennen, dass das Wetterschutzelement 10 aus einem flachen Material ausgebildet ist. Insbesondere ist das Material, aus dem das Wetterschutzelement 10 ausgebildet ist, deutlich flacher, d. h. weist eine geringere Materialstärke auf als die Höhe der Hochsicken 12, 14. Die Höhe der höheren Hochsicke 12, insbesondere die Höhe gegenüber der Ebene 20, ist mit H1 bezeichnet und die Höhe der niedrigeren Hochsicke 14 ist mit H2 bezeichnet. In der Ausgestaltung der Fig. 1 sind hohe und niedrige Hochsicken 12, 14 abwechselnd angeordnet. Beide Arten von Hochsicken 12, 14 sind trapezförmig ausgebildet.

Die Höhe H2 ist so bemessen, dass bei üblichen Niederschlagsmengen die niedrigere Hochsicken 14 nicht vollständig von Wasser überdeckt ist. Im gezeigten Ausführungsbeispiel beträgt die Höhe H2 in etwa 80 % der Höhe H1. Die Differenz zwischen den Höhen H1, H2 ist vorzugsweise so, dass diese Differenz größer ist als die Höhe einer Kalotte und eines Schraubenkopfs, die zum Befestigen des Wetterschutzelements 10 an der niedrigeren Hochsicke 14 verwendet werden.

Bei dem Wetterschutzelement 30 der Fig. 2 sind immer zwei niedrige Hochsicken 14 zwischen höheren Hochsicken 12 angeordnet. Weiterhin sind immer drei höhere Hochsicken 12 zwischen zwei niedrigeren Hochsicken 14 angeordnet. Insbesondere wechseln sich Gruppen von drei höheren Hochsicken 12 und zwei niedrigeren Hochsicken 14 ab. Im gezeigten Ausführungsbeispiel beträgt die Höhe der niedrigen Hochsicke 14 etwa die Hälfte der Höhe der Höhe der höheren Hochsicke 12.

Bei der Ausgestaltung eines Wetterschutzelements 40 gemäß der Fig. 3 ist eine niedrige Hochsicke 14 zwischen zwei höheren Hochsicken 12 angeordnet. Es sind mehr höhere Hochsicken 12 als niedrige Hochsicken 14 vorgesehen. Es wechseln sich Gruppen von drei höheren Hochsicken 12 und einer niedrigen Hochsicke 14 ab. Die höheren Hochsicken 12 sind oben schmaler ausgeführt als die niedrigen Hochsicken 14.

Die Fig. 4 zeigt ein Wetterschutzelement 50, das ähnlich dem der Fig. 1 ausgebildet ist. Auch hier wechseln sich höhere und niedrigere Hochsicken 12, 14 ab. Der Höhenunterschied zwischen den hohen und niedrigen Hochsicken 12, 14 ist jedoch größer als bei der Ausgestaltung gemäß der Fig. 1.

Die Fig. 5 zeigt ein weiteres Wetterschutzelement 60, welches im Schnitt wellenförmig ausgebildet ist. Die höheren und niedrigeren Hochsicken 12, 14 sind an ihrem oberen Ende demnach abgerundet. Die Auflagestellen 16 sind ebenfalls abgerundet. Auch hier wechseln sich höhere und niedrigere Hochsicken 12, 14 ab.

Die Fig. 6 zeigt eine Dachkonstruktion 100 mit einer Tragstruktur 102, auf der ein Wetterschutzelement 50 aufgelegt ist. Das Wetterschutzelement 50 ist mittels der niedrigeren Hochsicken 14 an der Tragstruktur 102 befestigt. Dies ist durch die Schrauben 104 angedeutet. Hier ist zu erkennen, dass der Schraubenkopf 106 der Schraube 104 unter der Oberseite der höheren Hochsicke 12 angeordnet ist. Es verbleibt somit ein Abstand zu einem PV-Modul 108, welches auf die höheren Hochsicken 12 aufgelegt und an diesen mittels Kleben befestigt ist.

## Patentansprüche

1. Wetterschutzelement (10, 30, 40, 50, 60) aus einem flachen Material, wobei das Wetterschutzelement (10, 30, 40, 50, 60) mehrere Hochsicken aufweist, wobei das Wetterschutzelement (10, 30, 40, 50, 60) zumindest zwei Hochsicken unterschiedlicher Höhe aufweist, wobei die niedrigere Hochsicke (14) zur Befestigung an einer Tragstruktur (102) vorgesehen und geeignet ist, **dadurch gekennzeichnet, dass** die Höhe (H2) der niedrigen Hochsicke (14) mindestens 30 mm beträgt.

2. Wetterschutzelement (10, 30, 40, 50, 60) nach Anspruch 1, **dadurch gekennzeichnet, dass** die Höhe der niedrigeren Hochsicke (14) mindestens 5 %, vorzugsweise mindestens 10 %, besonders bevorzugt mindestens 20% der Höhe der höheren Hochsicke (12) beträgt.

3. Wetterschutzelement (10, 30, 40, 50, 60) nach Anspruch 1 oder 2, **dadurch gekennzeichnet, dass** das Wetterschutzelement (10, 30, 40, 50, 60) auf einer Ebene (20) liegende Auflagestellen (16), insbesondere Auflagepunkte, -linien und/oder -flächen, aufweist.

4. Wetterschutzelement (10, 30, 40, 50, 60) nach einem der vorhergehenden Ansprüche, **dadurch gekennzeichnet, dass** die höhere Hochsicke (12) mindestens 5 mm höher ist als die niedrige Hochsicke (14).

5. Wetterschutzelement (10, 30, 40, 50, 60) nach einem der vorhergehenden Ansprüche, **dadurch gekennzeichnet, dass** zumindest zwei niedrige Hochsicken (14) vorgesehen sind.

6. Wetterschutzelement (10, 30, 40, 50, 60) nach einem der vorhergehenden Ansprüche, **dadurch gekennzeichnet, dass** zwischen zwei höheren Hochsicken (12) zumindest eine niedrige Hochsicke (14) angeordnet ist.

7. Wetterschutzelement (10, 30, 40, 50, 60) nach einem der vorhergehenden Ansprüche, **dadurch gekennzeichnet, dass** zwischen zwei niedrigen Hochsicken (14) zumindest eine höhere Hochsicke (12) angeordnet ist.

8. Wetterschutzelement (10, 30, 40, 50, 60) nach einem der vorhergehenden Ansprüche, **dadurch gekennzeichnet, dass** hohe und niedrige Hochsicken (12, 14) abwechselnd angeordnet sind.

9. Wetterschutzelement (10, 30, 40, 50, 60) nach einem der vorhergehenden Ansprüche, **dadurch gekennzeichnet, dass** mehr hohe Hochsicken (12) als niedrige Hochsicken (14) vorgesehen sind.

10. Wetterschutzelement (10, 30, 40, 50, 60) nach einem der vorhergehenden Ansprüche, **dadurch gekennzeichnet, dass** alle hohen Hochsicken (12) die gleiche Höhe (H1) aufweisen.

11. Wetterschutzelement (10, 30, 40, 50, 60) nach einem der vorhergehenden Ansprüche, **dadurch gekennzeichnet, dass** alle niedrigen Hochsicken (14) die gleiche Höhe (H2) aufweisen.

12. Wetterschutzelement (10, 30, 40, 50, 60) nach einem der vorhergehenden Ansprüche, **dadurch gekennzeichnet, dass** die eine hohe Hochsicke oder die mehreren hohen Hochsicken (12) oben eben ausgebildet ist/sind.

13. Wetterschutzelement (10, 30, 40, 50, 60) nach einem der vorhergehenden Ansprüche, **dadurch gekennzeichnet, dass** die Hochsicken (12, 14) trapezförmig ausgebildet sind.

14. Wetterschutzelement (10, 30, 40, 50, 60) nach einem der vorhergehenden Ansprüche, **dadurch gekennzeichnet, dass** das Wetterschutzelement (10, 30, 40, 50, 60) im Querschnitt wellenförmig ausgebildet ist.

15. Dachkonstruktion mit einer Tragstruktur (102) und zumindest einem Wetterschutzelement (10, 30, 40, 50, 60) nach einem der vorhergehenden Ansprüche, wobei das Wetterschutzelement (10, 30, 40, 50, 60) durch zumindest eine Schraube (104) an der Tragstruktur (102) befestigt ist und die Schraube (104) durch eine niedrige Hochsicke (14) geschraubt ist.
